# EUROPÄISCHE PATENTSCHRIFT

(11) **EP 3 544 875 B1**
(45) Veröffentlichungstag und Bekanntmachung des Hinweises auf die Patenterteilung: **01.09.2021**
(21) Anmeldenummer: 17708712.9
(22) Anmeldetag: 21.02.2017
(51) Int. Cl.: B61F 5/30, B61F 5/38, B61F 5/32

(54) **FAHRWERK FÜR SCHIENENFAHRZEUGE**
CHASSIS FOR RAIL VEHICLES
CHÂSSIS POUR VÉHICULES SUR RAILS

(43) Veröffentlichungstag der Anmeldung: 02.10.2019
(73) Patentinhaber: Siemens Mobility Austria GmbH, 1210 Wien (AT)
(72) Erfinder: WEILGUNI, Gerhard, 8051 Graz (AT); HOFFMANN, Thilo, 8044 Graz (AT); TEICHMANN, Martin, 8045 Graz (AT)
(74) Vertreter: Deffner, Rolf
(86) Internationale Anmeldenummer: PCT/EP2017/053925
(87) Internationale Veröffentlichungsnummer: WO 2018/153436

(56) Entgegenhaltungen:
- EP-A2- 0 870 664
- WO-A1-2009/072692
- DE-A1-102014 214 055
- GB-A- 2 396 143
- JP-A- 2013 126 835
- US-A- 4 742 779

## Beschreibung

Die Erfindung betrifft ein Fahrwerk für Schienenfahrzeuge, mit zumindest ein erstes Rad und ein zweites Rad, zumindest ein erstes Radlager mit einem ersten Radlagergehäuse und ein zweites Radlager mit einem zweiten Radlagergehäuse, zumindest eine erste Primärfeder und eine zweite Primärfeder, zumindest eine primärgefederte Tragestruktur sowie zumindest eine aktive Radstelleinrichtung, die eine Aktuatoreinheit aufweist, wobei zwischen der zumindest einen Radstelleinrichtung und der zumindest einen Tragestruktur ein erstes Lager und ein zweites Lager sowie zwischen der zumindest einen Radstelleinrichtung und dem ersten Radlagergehäuse eine Führung vorgesehen sind.

Fahrwerke für Schienenfahrzeuge müssen eine hohe Fahrsicherheit aufweisen. Diese kann beispielsweise durch die Anordnung einer aktiven Radsteuerung bzw. Radsatzsteuerung verbessert werden. Das gezielte Stellen von Rädern oder Radsätzen durch aktive Verdrehung derselben um deren Hochachsen dient in bekannter Weise dazu, instabile Fahrzustände zu verhindern.

Ferner wird dadurch der Fahrkomfort durch Vermeidung störender Schwingungen in einem Schienenfahrzeug erhöht. Außerdem bewirkt die aktive Radsteuerung bzw. Radsatzsteuerung eine Verminderung des Verschleißes von Rädern und Schienen.

Ein Einbau einer aktiven Radsteuerung bzw. Radsatzsteuerung bringt die Erfordernis mit sich, zusätzliche Komponenten (z.B. Aktuatoren) im Fahrwerk anordnen zu müssen. Dies kann, je nach Lagerung dieser Komponenten auf dem Fahrwerk, zu hohen ungefederten Massen und zu einer starken Belastung von Gleiskörpern sowie der Radsteuerungs- bzw.

Radsatzsteuerungskomponenten selbst führen.

Hohe ungefederte Massen eines Fahrzeugs sowie eine starke Belastung eines Gleiskörpers können beispielsweise zu hohen Streckenbenutzungsgebühren (z.B. Track Access Charges in Großbritannien) führen, die von einem Fahrzeugbetreiber entrichtet werden müssen.

Nach dem Stand der Technik beschreibt beispielsweise die EP 1 569 835 B1 eine Radsatzführungsstruktur mit vertikalen, lateralen und longitudinalen Führungselementen, welche einen Radsatz eines Fahrwerks in drei Raumrichtungen führen. Das longitudinale Führungselement ist als Führungsstab ausgebildet und verbindet einen Fahrwerksrahmen mit einem Radsatzlager, d.h. ist auf dem Fahrwerksrahmen und dem Radsatzlager gelagert.

Weiterhin ist in der EP 0 759 390 B1 ein Fahrwerk für ein Schienenfahrzeug mit einer Radsatzstelleinrichtung offenbart. Die Radsatzstelleinrichtung weist eine Koppeleinrichtung sowie eine Verstellvorrichtung auf, über welche Lenkwinkel von Radsätzen entsprechend einem zu durchfahrenden Gleisbogen eingestellt werden. Die Koppeleinrichtung umfasst zwei auf einem Fahrwerksrahmen gelagerte Koppelwellen, mit denen vier Längslenker verbunden sind. Jeder Längslenker ist auf einem Radsatzlager gelagert.

Darüber hinaus offenbart die DE 10 2014 214 055 A1 ein Fahrwerk für ein Schienenfahrzeug, bei welchem Radsatzführungseinrichtungen mit Dreieckslenkern vorgesehen sind. Jeder Dreieckslenker ist über ein erstes Lager mit einem Radsatzlager sowie über ein zweites Lager und ein drittes Lager mit einem Fahrwerksrahmen verbunden. Zumindest eines der Lager weist eine Hydraulikbuchse mit veränderlicher Längssteifigkeit auf.

Die genannten Ansätze weisen in ihren bekannten Formen den Nachteil auf, dass Komponenten der Radsatzführungs- bzw. Radsatzstelleinrichtungen teilweise auf Radsatzlagern gelagert sind und sich folglich ungefederte Massen der Fahrwerke erhöhen.

Der Erfindung liegt daher die Aufgabe zugrunde, ein gegenüber dem Stand der Technik weiterentwickeltes Fahrwerk anzugeben. Erfindungsgemäß wird diese Aufgabe gelöst mit einem Fahrwerk der eingangs genannten Art, wobei die zumindest eine Radstelleinrichtung einen Hebel umfasst, wobei zwischen dem Hebel und der zumindest einen Tragestruktur das erste Lager sowie zwischen dem Hebel und der Aktuatoreinheit ein drittes Lager angeordnet sind.

Die Verbindung der Radstelleinrichtung mit der Tragestruktur erfolgt über das erste Lager und das zweite Lager, die auf der primärgefederten Tragestruktur oder auf mit der Tragestruktur verbundenen Adaptern angeordnet sind. Auf eine Lagerung der Radstelleinrichtung auf dem Radlagergehäuse oder auf einem zwischen dem ersten Rad und der Tragestruktur angeordneten Schwingarm kann verzichtet werden. Dadurch ist die Radstelleinrichtung primärgefedert auf dem Fahrwerk gelagert, wodurch ungefederte Massen des Fahrwerks reduziert werden. Weiterhin werden dadurch Belastungen eines Gleiskörpers sowie der Radstelleinrichtung selbst gesenkt. Über die Führung zwischen der Radstelleinrichtung und dem Radlagergehäuse werden Stellkräfte übertragen und Lenkwinkel des ersten Rads eingestellt bzw. das erste Rad auf einem Gleis geführt. Dadurch erfolgen eine Erhöhung von Fahrstabilität sowie Fahrkomfort und eine Verminderung von Rad- sowie Schienenverschleiß. Weiterhin werden auch akustische Vorteile erzielt.

Auf das erste Rad wirkende Stellkräfte werden von der Aktuatoreinheit und über den Hebel auf das Radlagergehäuse übertragen. Der Hebel bewirkt dabei eine günstige Kraftübersetzung, wodurch die Aktuatoreinheit kompakt dimensioniert werden kann.

Eine vorteilhafte Lösung erhält man, wenn die Aktuatoreinheit zumindest einen pneumatischen Aktuator aufweist.

Dadurch wird der Vorteil erzielt, dass ein in dem Schienenfahrzeug z.B. für ein pneumatisches Bremssystem vorgesehenes Druckluftsystem zur Versorgung der Aktuatoreinheit mitbenutzt werden kann, Leckagen der Aktuatoreinheit zu keiner Umweltverschmutzung führen und dass die Aktuatoreinheit zu Instandhaltungszwecken einfach von dem Druckluftsystem getrennt und wieder damit verbunden werden kann.

Nachfolgend wird die Erfindung anhand von Ausführungsbeispielen näher erläutert.

Es zeigen beispielhaft:
- Fig. 1:: Eine Seitenansicht einer beispielhaften Ausführung eines erfindungsgemäßen Fahrwerks, wobei ein Ausschnitt einer primärgefederten Tragestruktur, ein erstes Rad, ein erstes Radlagergehäuse, ein Schwingarm sowie eine Radstelleinrichtung dargestellt sind.

Ein in Fig. 1 in Seitenansicht dargestellter Ausschnitt einer beispielhaften Variante eines erfindungsgemäßen Fahrwerks eines Schienenfahrzeugs umfasst einen Ausschnitt einer Tragestruktur 8 sowie ein erstes Rad 1, das auf einem Gleis 19 aufliegt.

Die Tragestruktur 8 ist als Fahrwerksrahmen mit Längsträgern und einem Querträger ausgebildet. Erfindungsgemäß sind im Hinblick auf Geometrie, Verbindungstechnik, Materialien etc. verschiedene Ausführungsformen von Tragestrukturen 8 vorstellbar.

Die Tragestruktur 8 kann einteilig oder mehrteilig ausgeführt sein. Bei mehrteiligen Ausführungsformen ist es beispielsweise möglich, einzelne Teile gelenkig miteinander zu verbinden etc.

Das erste Rad 1 ist um eine Querachse 20 angeordnet und mit einer nicht gezeigten ersten Radsatzwelle, die entlang der Querachse 20 verläuft, verbunden. Auf der ersten Radsatzwelle ist ein erstes Radlager 3 angeordnet, das von einem ersten Radlagergehäuse 4 ummantelt ist.

Das erste Radlagergehäuse 4 ist mit einem ersten Schwingarm 5 verbunden, der über eine erste Radführungsbuchse 6 an die Tragestruktur 8 gekoppelt ist.

Erfindungsgemäß ist es auch vorstellbar, dass das erste Radlagergehäuse 4 selbst die Funktion des ersten Schwingarms 5 ausführt, d.h. über die erste Radführungsbuchse 6 mit der Tragestruktur 8 verbunden ist, wodurch auf den ersten Schwingarm 5 verzichtet werden kann.

Ein in Fig. 1 nicht sichtbares zweites Rad ist mit der ersten Radsatzwelle verbunden. Das erste Rad 1 bildet zusammen mit der ersten Radsatzwelle und dem zweiten Rad einen ersten Radsatz 2.

Der erste Radsatz 2 ist über ein zweites Radlager, ein zweites Radlagergehäuse, einen zweiten Schwingarm sowie über eine zweite Radführungsbuchse mit der Tragestruktur 8 verbunden.

Weiterhin umfasst das Fahrwerk einen in Fig. 1 nicht dargestellten zweiten Radsatz, der ein drittes Rad, ein viertes Rad sowie eine zweite Radsatzwelle umfasst. Der zweite Radsatz ist über ein drittes Radlager und ein viertes Radlager, über ein drittes Radlagergehäuse und ein viertes Radlagergehäuse, über einen dritten Schwingarm und einen vierten Schwingarm sowie über eine dritte Radführungsbuchse und eine vierte Radführungsbuchse mit der Tragestruktur 8 verbunden.

Die Tragestruktur 8 ist primärgefedert auf dem ersten Radsatz 2 und dem zweiten Radsatz gelagert. Zwischen dem ersten Radlagergehäuse 4 und der Tragestruktur 8 ist eine erste Primärfeder 7 angeordnet, zwischen dem zweiten Radlagergehäuse und der Tragestruktur 8 eine zweite Primärfeder, zwischen dem dritten Radlagergehäuse und der Tragestruktur 8 eine dritte Primärfeder sowie zwischen dem vierten Radlagergehäuse und der Tragestruktur 8 eine vierte Primärfeder.

Erfindungsgemäß ist es auch denkbar, dass das Fahrwerk anstatt eines ersten Radsatzes 2 und eines zweiten Radsatzes Losräderpaare, die häufig in Niederflur-Straßenbahnfahrzeugen eingesetzt werden, aufweist.

Das in Fig. 1 dargestellte Fahrwerk weist eine Außenlagerung auf. Erfindungsgemäß ist es jedoch auch denkbar, das Fahrwerk innengelagert auszuführen.

Mit der Tragestruktur 8 über zwei Lagerstellen verbunden und somit primärgefedert aufgehängt ist eine Radstelleinrichtung 9, die eine Aktuatoreinheit 10 sowie einen Hebel 15 umfasst. Aufgrund dieser primärgefederten Aufhängung werden ungefederte Massen des Fahrwerks reduziert.

Die Akuatoreinheit 10 weist einen aus dem Stand der Technik bekannten pneumatischen Aktuator 18 auf, der über in Fig. 1 nicht dargestellte Druckluftanschlüsse und Druckluftleitungen mit einem Druckluftsystem des Schienenfahrzeugs verbunden ist.

Der pneumatische Aktuator 18 umfasst einen Zylinder sowie einen Kolben. In dem Zylinder wirkende Drücke bewirken Kräfte auf den Kolben, die über den Hebel 15 übertragen werden und als Stellkräfte auf den ersten Radsatz 2 wirken.

Der pneumatische Aktuator 18 ist zur Druck- und somit Stellkraftregelung mit einer nicht gezeigten Regeleinheit des Schienenfahrzeugs verbunden.

Erfindungsgemäß kann die Aktuatoreinheit 10 auch einen hydraulischen Aktuator aufweisen.

Der Hebel 15 ist über ein elastisches erstes Lager 11 mit einem ersten Adapter 16 verbunden, die Aktuatoreinheit 10 über ein elastisches zweites Lager 12 mit einem zweiten Adapter 17.

Der erste Adapter 16 und der zweite Adapter 17 sind mit der Tragestruktur 8 verschweißt. Erfindungsgemäß ist es jedoch beispielsweise auch vorstellbar, dass der erste Adapter 16 und der zweite Adapter 17 mit der Tragestruktur 8 verschraubt sind.

Erfindungsgemäß ist es auch denkbar, das erste Lager 11 und das zweite Lager 12 unmittelbar auf der Tragestruktur 8 anzuordnen, d.h. auf den ersten Adapter 16 und den zweiten Adapter 17 zu verzichten.

Der Hebel 15 ist über ein als Drehgelenk ausgeführtes drittes Lager 13 mit der Aktuatoreinheit 10 verbunden und durch ein als elastische Buchse ausgeführtes, auf dem ersten Schwingarm 5 angeordnetes Schubgelenk 14 hindurch geführt. Die Position des Schubgelenks 14 auf dem ersten Schwingarm 5 ist über den Abstand a definiert.

Erfindungsgemäß ist es auch denkbar, das Schubgelenk 14 auf dem ersten Radlagergehäuse 4 anzuordnen.

Von dem pneumatischen Aktuator 18 erzeugte Kräfte werden über den Hebel 15 als Kraftübersetzer und das Schubgelenk 14 auf den ersten Schwingarm 5 und somit auf das erste Radlagergehäuse 4, das erste Radlager 3 sowie auf den ersten Radsatz 2 übertragen. Der erste Radsatz 2 kann dadurch um eine Hochachse 21 rotieren. Dadurch werden Stellwinkel des ersten Radsatzes 2 eingestellt, d.h. die Orientierung des ersten Radsatzes 2 wird an eine Geometrie des Gleises 19 angepasst.

Der Abstand a kann entsprechend einer geforderten Kraftübersetzung gewählt werden.

Aufgrund des Hebels 15 bzw. der Kraftübersetzung kann der pneumatische Aktuator 18 kompakt ausgeführt sein.

Erfindungsgemäß ist es auch vorstellbar, dass mit der Tragestruktur 8 mehr als eine Radstelleinrichtung 9 verbunden ist. Beispielsweise können zwei Radstelleinrichtungen 9 angeordnet sein, die Stellkräfte auf den ersten Radsatz 2 und den zweiten Radsatz aufbringen.

Weiterhin ist es auch möglich, jeweils an beiden Enden des erstes Radsatzes 2 und des zweiten Radsatzes Radstelleinrichtungen 9, d.h. insgesamt vier Radstelleinrichtungen 9, anzuordnen.

Die zu erzeugenden Stellkräfte werden in der Regeleinheit hinsichtlich ihrer Beträge und Richtungen eingestellt und koordiniert.

### Liste der Bezeichnungen

- 1: Erstes Rad
- 2: Erster Radsatz
- 3: Erstes Radlager
- 4: Erstes Radlagergehäuse
- 5: Erster Schwingarm
- 6: Erste Radführungsbuchse
- 7: Erste Primärfeder
- 8: Tragestruktur
- 9: Radstelleinrichtung
- 10: Aktuatoreinheit
- 11: Erstes Lager
- 12: Zweites Lager
- 13: Drittes Lager
- 14: Schubgelenk
- 15: Hebel
- 16: Erster Adapter
- 17: Zweiter Adapter
- 18: Pneumatischer Aktuator
- 19: Gleis
- 20: Querachse
- 21: Hochachse

- a: Abstand

## Patentansprüche

1. Fahrwerk für Schienenfahrzeuge, mit zumindest einem ersten Rad und einem zweiten Rad, zumindest einem ersten Radlager mit einem ersten Radlagergehäuse und einem zweiten Radlager mit einem zweiten Radlagergehäuse, zumindest einer ersten Primärfeder und einer zweiten Primärfeder, zumindest einer primärgefederten Tragestruktur sowie mit zumindest einer aktiven Radstelleinrichtung, die eine Aktuatoreinheit aufweist, wobei zwischen der zumindest einen Radstelleinrichtung (9) und der zumindest einen Tragestruktur (8) ein erstes Lager (11) und ein zweites Lager (12) sowie zwischen der zumindest einen Radstelleinrichtung (9) und dem ersten Radlagergehäuse (4) eine Führung vorgesehen sind, **dadurch gekennzeichnet, dass** die zumindest eine Radstelleinrichtung (9) einen Hebel (15) umfasst, wobei zwischen dem Hebel (15) und der zumindest einen Tragestruktur (8) das erste Lager (11) sowie zwischen dem Hebel (15) und der Aktuatoreinheit (10) ein drittes Lager (13) angeordnet sind.

2. Fahrwerk nach Anspruch 1, **dadurch gekennzeichnet, dass** der Hebel (15) durch ein auf dem ersten Radlagergehäuse (4) angeordnetes Schubgelenk (14) hindurch geführt ist.

3. Fahrwerk nach Anspruch 1, **dadurch gekennzeichnet, dass** der Hebel (15) durch ein auf einem mit der zumindest einen Tragestruktur (8) verbundenen ersten Schwingarm (5) angeordnetes Schubgelenk (14) hindurch geführt ist.

4. Fahrwerk nach Anspruch 2 oder 3, **dadurch gekennzeichnet, dass** das Schubgelenk (14) als elastische Buchse ausgeführt ist.

5. Fahrwerk nach einem der Ansprüche 1 bis 4, **dadurch gekennzeichnet, dass** das erste Lager (11) auf einem mit der zumindest einen Tragestruktur (8) verbundenen ersten Adapter (16) angeordnet ist.

6. Fahrwerk nach einem der Ansprüche 1 bis 5, **dadurch gekennzeichnet, dass** das zweite Lager (12) auf einem mit der zumindest einen Tragestruktur (8) verbundenen zweiten Adapter (17) angeordnet ist.

7. Fahrwerk nach einem der Ansprüche 1 bis 6, **dadurch gekennzeichnet, dass** die Aktuatoreinheit (10) zumindest einen pneumatischen Aktuator (18) aufweist.

8. Fahrwerk nach einem der Ansprüche 1 bis 7, **dadurch gekennzeichnet, dass** die Aktuatoreinheit (10) zumindest einen hydraulischen Aktuator aufweist.

9. Fahrwerk nach einem der Ansprüche 1 bis 8, **dadurch gekennzeichnet, dass** die zumindest eine Tragestruktur (8) als Fahrwerksrahmen ausgebildet ist.

10. Fahrwerk nach einem der Ansprüche 1 bis 9, **dadurch gekennzeichnet, dass** das erste Lager (11) und das zweite Lager (12) elastisch ausgeführt sind.

11. Fahrwerk nach einem der Ansprüche 1 bis 10, **dadurch gekennzeichnet, dass** das erste Lager (11) und das zweite Lager (12) als Drehgelenke ausgeführt sind.

12. Fahrwerk nach einem der Ansprüche 1 bis 11, **dadurch gekennzeichnet, dass** das dritte Lager (13) als Drehgelenk ausgeführt ist.

13. Fahrwerk nach einem der Ansprüche 1 bis 12, **dadurch gekennzeichnet, dass** das zumindest erste Rad (1) und das zweite Rad zu einem ersten Radsatz (2) verbunden sind.

14. Fahrwerk nach einem der Ansprüche 1 bis 12, **dadurch gekennzeichnet, dass** das zumindest erste Rad (1) und das zweite Rad zu einem Losradpaar ausgebildet sind.

## Claims

1. Chassis for rail vehicles, with at least one first wheel and one second wheel, at least one first wheel bearing with a first wheel bearing housing and one second wheel bearing with a second wheel bearing housing, at least one first primary spring and one second primary spring, at least one primary spring-mounted support structure and with at least one active wheel actuating facility, which has an actuator unit, wherein a first bearing (11) and a second bearing (12) are provided between the at least one wheel actuating facility (9) and the at least one support structure (8), and a guide is provided between the at least one wheel actuating facility (9) and the first wheel bearing housing (4), **characterised in that** the at least one wheel actuating facility (9) comprises a lever (15), wherein the first bearing (11) is arranged between the lever (15) and the at least one support structure (8) and a third bearing (13) is arranged between the lever (15) and the actuator unit (10).

2. Chassis according to claim 1, **characterised in that** the lever (15) is guided through a sliding joint (14) arranged on the first wheel bearing housing (4).

3. Chassis according to claim 1, **characterised in that** the lever (15) is guided through a sliding joint (14) arranged on a first rocker arm (5) connected to the at least one support structure (8).

4. Chassis according to claim 2 or 3, **characterised in that** the sliding joint (14) is designed as a resilient bushing.

5. Chassis according to one of claims 1 to 4, **characterised in that** the first bearing (11) is arranged on a first adapter (16) connected to the at least one support structure (8).

6. Chassis according to one of claims 1 to 5, **characterised in that** the second bearing (12) is arranged on a second adapter (17) connected to the at least one support structure (8).

7. Chassis according to one of claims 1 to 6, **characterised in that** the actuator unit (10) has at least one pneumatic actuator (18).

8. Chassis according to one of claims 1 to 7, **characterised in that** the actuator unit (10) has at least one hydraulic actuator.

9. Chassis according to one of claims 1 to 8, **characterised in that** the at least one support structure (8) is embodied as a chassis frame.

10. Chassis according to one of claims 1 to 9, **characterised in that** the first bearing (11) and the second bearing (12) are designed to be resilient.

11. Chassis according to one of claims 1 to 10, **characterised in that** the first bearing (11) and the second bearing (12) are designed as rotary joints.

12. Chassis according to one of claims 1 to 11, **characterised in that** the third bearing (13) is designed as a rotary joint.

13. Chassis according to one of claims 1 to 12, **characterised in that** the at least first wheel (1) and the second wheel are connected to form a first wheelset (2).

14. Chassis according to one of claims 1 to 12, **characterised in that** the at least first wheel (1) and the second wheel are embodied to form an idler pair.

## Revendications

1. Train de roues pour véhicules ferroviaires, comportant au moins une première roue et une deuxième roue, au moins un premier palier de roue avec un premier carter de palier de roue et un deuxième palier de roue avec un deuxième carter de palier de roues, au moins un premier ressort primaire et un deuxième ressort primaire, au moins une structure porteuse soutenu par le ressort primaire, et comprenant au moins un dispositif de réglage de roue actif comportant une unité d'actionneur, un premier palier (11) et un deuxième palier (12) étant prévus entre l'au moins un dispositif de réglage de roue (9) et l'au moins une structure de support (8) ainsi qu'un mécanisme de guidage entre l'au moins un dispositif de réglage de roue (9) et le premier carter de palier de roue (4), **caractérisé en ce que** l'au moins un dispositif de réglage de roue (9) comporte un levier (15), le premier palier (11) étant disposé entre le levier (15) et l'au moins une structure de support (8) et un troisième palier (13) étant disposé entre le levier (15) et l'unité d'actionneur (10).

2. Train de roues selon la revendication 1, **caractérisé en ce que** le levier (15) est guidé à travers une articulation à glissière (14) disposée sur le premier carter de palier de roue (4).

3. Train de roues selon la revendication 1, **caractérisé en ce que** le levier (15) est guidé à travers une articulation à glissière (14) disposée sur une première biellette (5) reliée à l'au moins une structure de support (8).

4. Train de roues selon la revendication 2 ou 3, **caractérisé en ce que** l'articulation à glissière (14) est réalisée sous forme d'un coussinet élastique.

5. Train de roues selon l'une des revendications 1 à 4, **caractérisé en ce que** le premier palier (11) est disposé sur un premier adaptateur relié à l'au moins une structure de support (8).

6. Train de roues selon l'une des revendications 1 à 5, **caractérisé en ce que** le deuxième palier (12) est disposé sur un deuxième adaptateur relié à l'au moins une structure de support (8).

7. Train de roues selon l'une des revendications 1 à 6, **caractérisé en ce que** l'unité d'actionneur (10) comporte au moins un actionneur pneumatique (18).

8. Train de roues selon l'une des revendications 1 à 7, **caractérisé en ce que** l'unité d'actionneur (10) comporte au moins un actionneur hydraulique.

9. Train de roues selon l'une des revendications 1 à 8, **caractérisé en ce que** l'au moins une structure porteuse (8) est conçue sous forme de cadre de train de roues.

10. Train de roues selon l'une des revendications 1 à 9, **caractérisé en ce que** le premier palier (11) et le deuxième palier (12) sont réalisés sous forme élastique.

11. Train de roues selon l'une des revendications 1 à 10, **caractérisé en ce que** le premier palier (11) et le deuxième palier (12) sont réalisés sous forme d'articulations rotatives.

12. Train de roues selon l'une des revendications 1 à 11, **caractérisé en ce que** le troisième palier (13) est réalisé sous forme d'articulation rotative.

13. Train de roues selon l'une des revendications 1 à 12, **caractérisé en ce que** la au moins une première roue (1) et la deuxième roue sont reliées pour constituer un premier jeu de roues (2).

14. Train de roues selon l'une des revendications 1 à 12, **caractérisé en ce que** la au moins une première roue (1) et la deuxième roue sont reliées pour constituer une paire de roues libres.
